# EUROPÄISCHE PATENTSCHRIFT

(11) **EP 1 272 909 B1**
(45) Veröffentlichungstag und Bekanntmachung des Hinweises auf die Patenterteilung: **22.06.2005**
(21) Anmeldenummer: 01933590.0
(22) Anmeldetag: 05.04.2001
(51) Int. Cl.: G05G 1/14

(54) **VERSTELLBARE PEDALWERKE**
ADJUSTABLE PEDAL UNIT
SYSTEME DE PEDALE REGLABLE

(30) Priorität: 10.04.2000 DE 10017531
(43) Veröffentlichungstag der Anmeldung: 08.01.2003
(73) Patentinhaber: Edscha AG, 42855 Remscheid (DE)
(72) Erfinder: GOHRBANDT, Uwe, 42781 Haan (DE); KIZAK, Ulrich, 94559 Niederwinkling (DE); HEINEMANN, Heinz-Walter, 42369 Wuppertal (DE); WEYREUTHER, Jürgen, 94491 Hengersberg (DE)
(74) Vertreter: Sparing, Rolf Klaus
(86) Internationale Anmeldenummer: PCT/DE2001/001365
(87) Internationale Veröffentlichungsnummer: WO 2001/077772

(56) Entgegenhaltungen:
- EP-A- 0 936 527
- US-A- 3 151 499
- PATENT ABSTRACTS OF JAPAN vol. 1995, no. 10, 30. November 1995 (1995-11-30) & JP 07 191773 A (TOYOTA TEKKO KK), 28. Juli 1995 (1995-07-28) in der Anmeldung erwähnt
- PATENT ABSTRACTS OF JAPAN vol. 1996, no. 06, 28. Juni 1996 (1996-06-28) & JP 08 042612 A (TOYOTA TEKKO KK), 16. Februar 1996 (1996-02-16)

## Beschreibung

Die Erfindung betrifft ein Pedalwerk nach dem Oberbegriff des Patentanspruchs 1.

Um die Betätigung von Pedalen, beispielsweise im Kraftfahrzeug, der unterschiedlichen Größe von Fahrern und damit der unterschiedlichen Lage des für den Fahrer optimalen Krafteinleitungspunktes anpassen zu können, muß ein Pedalwerk in Fahrtrichtung (X) und/oder in der Höhe (Z) verstellbar sein. Damit kann auch eine Anpassung der Pedale an unterschiedliche Proportionen und Sitzgewohnheiten der Fahrer erfolgen.

Im Stand der Technik bekannte Lösungen für verstellbare Pedalwerke ermöglichen eine Verstellung des Pedals nahezu stufenlos entlang einer definierten, meist bogenförmigen Bahn.

Aus der JP 71 91 773 ist das eingangs beschriebene Pedalwerk bekannt. Dieses hat jedoch den Nachteil, daß die Verstellung in X-Richtung auf einer Kreisbahn erfolgt, die mit dem Radius des Abstandes vom Krafteinleitungspunkt zum Hauptlager gebildet wird, und daß außerdem das Hauptlager durch die Anordnung an einer gegenüber der Karosserie feststehenden Stütze in seiner Lage fixiert ist. Die Verstellung wird dadurch bewirkt, daß die durch den am Steg befestigten Stellmotor angetriebene Spindel auf das verlängerte Ende des Hebels drückt, wodurch das Viergelenk-Getriebe gegen den Uhrzeigersinn um das Schwenklager dreht. Dies führt dazu, daß das Stößetlager ebenfalls im Uhrzeigersinn um das Schwenklager verschwenkt wird. Das Hauptlager ist fix, da die Lagerwelle am feststehenden Lagerbock angelenkt ist. Ein weiterer Nachteil ist darin zu sehen, daß es keine kraftschlüssige Verbindung zwischen der Gewindestange und dem Hebelende gibt. Außerdem ist hierbei nur eine Verstellung im wesentlichen in X-Richtung verwirklicht, so daß sich die durch die Verstellung einstellbaren Punkte für den Druckpunkt entlang einer mit dem Radius um das Hauptlager vollzogenen Schwenkbewegung liegen. Die Forderung der Automobilindustrie, daß sich die Winkellage der Stößelstange bei der Verstellung nur um einen ganz eng bemessenen Winkelbereich verändern darf, ist mit dieser Anordnung nicht zu erfüllen.

Aus der EP 0 936 527 A2 ist eine einstellbare Pedalanordnung für Automobile mit einem Hilfshebel, der an einer vorderen Welle schwenkbar gelagert ist und durch einen Pedalhebel bewegt wird, der auf einer hinteren Welle, die hinter und unterhalb der vorderen Welle angeordnet ist, schwenkbar gelagert ist. Hilfshebel und Pedalhebel sind durch eine einstellbare Stange verbunden, die im wesentlichen parallel zu der Ebene angeordnet ist, in der die vordere und die hintere Welle liegen. Der Hilfshebel und der Pedalhebel bilden mit der einstellbaren Stange ein Parallelogramm, dessen durch die Stange gebildete Seite längenverstellbar ist, um die Ausgangswinkellage der Trittplatte, die am unteren Ende des Pedalhebels befestigt ist, verändern zu können. Mit dem Hilfshebel ist eine Betätigungsstange für eine Bremse oder eine Kupplung verbunden, die durch die Vorwärtsbewegung der Trittplatte bewegt wird. Dadurch wird mittels des Pedalhebels und der einstellbaren Stange der Hilfshebel bewegt, der die Betätigungsstange (Stößelstange) bewegt. Die Veränderung des Anstellwinkels der Trittplatte ermöglicht eine größere Variation der Trittplattenstellung, ohne die Höhenanordnung der Trittplatte übermäßig anzuheben, da die Parallelogrammanordnung den Pedalweg im wesentlichen unverändert hält.

Aus der US-A 3,151,499 ist ein eingangs beschriebenes Pedalwerk bekannt. Bei diesem Pedalwerk wird das obere Halteteil mit einem integrierten Stößellager durch eine Feder um das Hauptlager gegen den Uhrzeigersinn zur Anlage an einem karosseriefesten Stopper geschwenkt. Einer der Hebel, der mit einem Ende am Hauptlager angelenkt ist, ist durch eine gegenüber der Karosserie abgestützten, längenveränderbaren Spindel gegen den Uhrzeigersinn schwenkbar. Dadurch wird der untere Haltebügel und damit die Trittplatte auf einem Kreisbogen überwiegend in X-Richtung nach hinten und gleichzeitig in Z-Richtung etwa nach unten verstellt. Eine unabhängige Höhen-Verstellung der Trittplatte in Z-Richtung ist mit diesem Pedalwerk nicht möglich.

Das der Erfindung zugrundeliegende technische Problem liegt darin, ein Pedalwerk vorzuschlagen, bei dem die Trittplatte in einem Bereich, der in einer horizontalen und vertikalen Erstreckung jeden beliebigen Punkt abdeckt, verstellbar ist und bei auf den Krafteinleitungswinkel einstellbarer Trittplattenanstellung eine möglichst horizontale Bewegungsbahn der Trittplatte bei Betätigung ermöglicht. Dieses Problem wird durch ein Pedalwerk gemäß Patentanspruch 1 gelöst.

Ein Ausführungsbeispiel, bei dem die Einstelleinrichtung für die Trittplatte durch eine Gewindestange gebildet wird, die an beiden Schenkeln karadanisch gelagerte Muttern durchsetzt und im Eingriffsbereich mit den beiden Muttern jeweils ein gegensinnig steigendes Gewinde aufweist, hat den Vorteil, daß es in einfacher Weise ermöglicht, das Viergelenk-Parallelogramm durch Verstrebung zu verändern. Hierdurch ist eine Verstellbarkeit der Trittplatte in oder gegen die Fahrtrichtung (positive oder negative X-Richtung) möglich.

Ein Ausführungsbeispiel mit in der Führungsschwinge integrierter Gewindestange, die mit dem oberen Halteteil und dem Gleitklotz mit gegensinnig steigenden Gewinden in Eingriff steht, hat den Vorteil, daß damit eine Einstellung der in vertikaler Richtung (Z-Richtung) verschobenen Teile, Halteteil oder Gleitklotz, in einfacher Weise ermöglicht wird.

Ein Ausführungsbeispiel, bei dem die Steigungen des Rechts- und des Linksgewindes zueinander im Verhältnis des Übersetzungsverhältnisses stehen, hat den Vorteil, daß durch die unterschiedlichen Steigungen die Veränderung des Abstandes zwischen Druckpunkt und Hauptlager zu einer entsprechenden Veränderung des Abstandes zwischen Haupt- und Stößellager umgesetzt werden kann, so daß das Übersetzungsverhältnis auch bei Verstellung der Trittplatte beibehalten wird. Dadurch wird in vorteilhafter Weise gewährleistet, daß bei gleicher Krafteinwirkung auf die Trittplatte eine gleiche Abtriebskraft auf das Stößellager wirksam wird. Die Beibehaltung der Höhenlage des Stößellagers erlaubt es darüber hinaus, die Winkellage der Stößelstange zweckmäßig beinahe unverändert beizubehalten.

Ein Ausführungsbeispiel, bei dem das obere Halteteil und der Gleitklotz über einen Seilzug und ein Umlenkgetriebe miteinander verbunden sind, stellen eine Alternative für den Ausgleich der Hebelarmlängen entsprechend dem Übersetzungsverhältnis dar. Die Ausbildung des Umlenkgetriebes in Art eines Flaschenzuges stellt eine einfache Anpassungsmöglichkeit zur Berücksichtigung des Übersetzungsverhältnisses dar.

Ist der in X-Richtung hintere Schenkel etwas länger als der vordere, wird bei einer Verstellung des Pedals in -X-Richtung der Haltebügel und damit die an ihm befestigte Trittplatte etwas gegen den Uhrzeigersinn geschwenkt, so daß eine in +Z-Richtung weisende Bewegungskoordinate kompensiert wird und die Trittplatte auf einer nahezu horizontalen Bahn verstellt wird.

Ein Ausführungsbeispiel, bei dem die Längen der beiden Koppeln entsprechend groß sind, kann die Höhenlage der weitgehend horizontalen Bahn, in der die Wirklinie des Druckpunktes C bei Betätigung verläuft, nach Erfordernis tiefergelegt werden.

Eine Ausführungsform, bei der zumindest eine der Gewindestangen für die Verstellung in X- und Z-Richtung motorisch angetrieben ist, hat den Vorteil, daß die Einstellung in einfacher Weise vom Bedienungsfeld aus durch entsprechende Steuersignale eingeleitet werden kann.

Die erfindungsgemäße Verstellbarkeit des Pedalwerks erlaubt es in zweckmäßiger Weise, die Anbindung der Pedalwerke von der im Crashfall verformungsgefährdeten Spritzwand zu entkoppeln und die Anbindung statt dessen an Crash-unabhängigen Querstreben vorzunehmen.

Ein Ausführungsbeispiel, bei dem zum Pedalwerk eine verstellbare Fußablage vorgesehen wird, die in ihrer Verstellbarkeit der Stellung der Trittplatte entsprechend angepaßt ist, hat den Vorteil, daß der Fahrer je nach Einstellung der Trittplatte eine ergonomisch günstige Stützmöglichkeit für den Fuß findet, so daß bei Verstellung der Trittplatte eine ungünstige Ermüdung oder Verkrampfung vermieden wird.

Die erwähnten und weitere Vorteile werden verdeutlicht bei der Beschreibung eines Ausführungsbeispiels, das in beiliegender Zeichnung dargestellt ist. Darin zeigt
- Fig. 1: das Pedalwerk in Grundstellung in perspektivischer Darstellung;
- Fig. 2: das Pedalwerk schematisch in einer Seitenansicht;
- Fig. 3: das Pedalwerk in Seitenansicht in Grundstellung und nach Betätigung;
- Fig. 4: das Pedalwerk nach Verstellung in negativer X-Richtung (-X);
- Fig. 5: das Pedalwerk in Seitenansicht in gegenüber der Grundstellung in negativer Z-Richtung (-Z) verstellter Lage;
- Fig. 6: das Pedalwerk in Seitenansicht in gegenüber der Grundstellung in -X und -Z verstellter Lage;
- Fig. 7: das Pedalwerk in -X verstellt mit Ausgleich des Übersetzungsverhältnis;
- Fig. 8: das Pedalwerk in -Z verstellt mit Ausgleich des Hebelübersetzungsverhältnis;
- Fig. 9: das Pedalwerk in -X und -Z verstellt mit Ausgleich des Übersetzungsverhältnis und
- Fig. 10: Prinzipskizze einer Pedallagerung.

In Fig. 1 sind die Einzelteile des als Ausführungsbeispiel dargestellten Pedalwerks auch in ihrem funktionalen Zusammenspiel gut zu erkennen. Deutlich zu erkennen ist der feststehende Lagerbock 1 mit den Festlagem von Hauptlager- und Stößellagerkoppel und die in ihm an einem Ende drehbar gelagerte Hauptlagerkoppel 3 und die Stößellagerkoppel 4, wobei das andere Ende der Hauptlagerkoppel 3 in einem in einem Gleitklotz 5 ausgebildeten Hauptlager B drehbar und das andere freie Ende der Stößellagerkoppel 4 in einem an der Führungsschwinge 6 ausgebildeten Stößellager A drehbar gelagert ist. An der Führungsschwinge 6 sind der Gleitklotz 5 und der Halteschlitten 8 in Z-Richtung verschiebbar gelagert. In der Führungsschwinge 6 ist eine Gewindespindel 7 angeordnet, die mit einer Verzahnung des Halteschlittens 8 und des Gleitklotzes 5 im Eingriff steht.

Von dem an der Führungsschwinge 6 verschiebbar gelagerten Halteschlitten 8 sind in etwa parallel zueinander zwei Schenkel 9, 10 angelenkt, die mit ihrem anderen Ende am Haltebügel 11 angelenkt sind. Der Halteschlitten 8, die beiden Schenkel 9, 10 und der Haltebügel 11 bilden ein Viergelenk-Parallelogramm. Am Haltebügel 11 ist die Trittplatte 12 befestigt. In den beiden Schenkeln 9, 10 ist jeweils eine Mutter karadanisch gelagert, wobei die Muttern durch eine Gewindestange 13 durchsetzt sind. Im Stößellager A, das den Abtriebspunkt des Pedalwerkes bildet, ist eine Stößelstange 14, beispielsweise für einen Bremskraftverstärker, drehbar gelagert.

In Fig. 2, in der das Pedalwerk in einer Grundstellung in Seitenansicht schematisch dargestellt ist, sind das Hauptlager B und der Krafteinleitungs- oder Druckpunkt C sowie der Abtriebspunkt A, der im Stößellager liegt, einzeln gekennzeichnet. Die Betätigungskraft F bildet zur Horizontalen den Krafteinleitungswinkel α. Die Trittplatte hat gegenüber der Horizontalen einen Anstellwinkel β. Vom Druckpunkt C ausgehend ist ein rechteckiger Bereich schraffiert dargestellt, der die Koordinaten der vorgesehenen Verstellbarkeit des Pedalwerks in -Z und -X-Richtung umreißt. Außerdem sind horizontale Bahnen a, b und c eingezeichnet, die Bewegungsbahnen des Druckpunktes C (a) des Stößellagers (b) und der Trittplatte bei anderer Koppelgeometrie (c) andeuten.

In Fig. 3 ist in strichpunktierter Darstellung das Pedalwerk in Grundstellung und in ausgezogenen Linien das Pedalwerk nach Betätigung in X-Richtung dargestellt. Deutlich zu erkennen ist, daß sich die Trittplatte 12 bei der Betätigung in etwa auf einer horizontalen Bahn bewegt hat und daß der Haltebügel mit der darauf befestigten Trittplatte etwas gegen den Uhrzeigersinn geschwenkt wurde. Weiterhin ist zu erkennen, daß sich das Hauptlager etwas in -Z-Richtung auf einer Schwenkbahn um die Anlenkung der Hauptlagerkoppel am Lagerbock in -Z verschoben hat. Das Stößellager A ist auf einer beinahe horizontalen Bahn in X-Richtung auf einer Schwenkbahn um die Anlenkung der Stößellagerkoppel am Lagerbock in X-Richtung verschwenkt worden.

In Fig. 4 ist das Pedallager in einer in -X von C nach C' verstellten Lage und in Fig. 5 in nach Verstellung in -Z-Richtung in von C nach C' verstellter Lage dargestellt. In Fig. 6 ist die Lage des Pedalwerks nach Verstellung in -X und -Z von C nach C' dargestellt. In allen drei Abbildungen der Fig. 4 bis Fig. 6 ist die Lage nach Verstellung ohne Ausgleich des Hebelübersetzungsverhältnisses dargestellt. Das Hebelübersetzungsverhältnis ü wird definiert durch das Verhältnis der Hebellängen CB/BA. Ein Ausgleich des Hebelübersetzungsverhältnisses ü bewirkt, daß dieses Hebelübersetzungsverhältnis auch nach Verstellung beibehalten wird.

Der Wirkungszusammenhang zum Ausgleich des Hebelübersetzungsverhältnisses wird anhand der Darstellung in den Fig. 7 bis Fig.9 verdeutlicht.

In Fig. 7 ist zu erkennen, daß sich bei einer Verstellung der Trittplatte nach -X das Hauptlager B leicht nach oben verschiebt. Nach einer Verstellung in -Z, wie sie in Fig. 8 dargestellt ist, ist das Hauptlager B noch deutlicher nach oben verschoben. Diese Verschiebung des Hauptlagers B nach B' zum Ausgleich des Hebelübersetzungsverhältnis ü bei Verteilung der Trittplatte in -X und -Z wird aus der Doppeldarstellung in Fig. 9 sehr deutlich. Da sich der Hebel CB bei Verstellung von C nach C' verlängert, muß auch die Hebellänge AB verlängert werden, damit das Verhältnis der Hebellänge C'B'/B'A gleich CB/BA ist. Da die Höhe des Abtriebspunktes A im Stößellager nicht verändert werden soll, muß zum Ausgleich des Hebelübersetzungsverhältnisses das Hauptlager B nach B' verschoben werden. Daraus ergibt sich das Erfordernis, daß sich die Differenz der Hebelarmlänge von C' zu B' im Vergleich zu CB zur Differenz von AB' im Vergleich zu AB proportional zum Hebelübersetzungsverhältnis CB/BA verändert.

Die Verstellanordnung ist so ausgebildet, daß während der Betätigung des Pedalwerks keine Verstellung möglich ist. Nach Verstellung ist das Gebilde von Trittplatte bis Gleitklotz und damit von C bis B als starr anzusehen.

In Fig. 10 ist eine Prinzipskizze des Pedalwerks in einer Fig. 1 weitgehend vergleichbaren Darstellung gezeigt. Ein Unterschied zwischen den Darstellungen in Fig. 1 und 10 betrifft den Ausgleich des Übersetzungsverhältnis bei Verstellung in Z-Richtung, die in Fig. 1 durch eine Gewindestange 7 mit unterschiedlichen Steigungen der gegensinnig steigenden Gewindeabschnitte und in Fig. 10 durch einen Seilzug 2 mit Umlenkung und einem nicht dargestellten Getriebe, beispielsweise einem Flaschenzug, vorgenommen wird.

## Patentansprüche

1. Pedalwerk, aufweisend ein Viergelenk-Parallelogramm, das aus einem oberen Halteteil (8), aus einem unteren Haltebügel (11) mit daran befestigter Trittplatte (12) und zwei etwa parallel angeordneten und jeweils mit einem Ende am oberen Halteteil (8) und mit dem anderen Ende am unteren Haltebügel (11) drehbar gelagerten Schenkeln (9, 10) gebildet wird, wobei das Pedalwerk um ein Hauptlager (B) schwenkbar ist und eine Einstelleinrichtung zur Verstellung der Trittplatte (11) vorwiegend in X-Richtung vorgesehen ist,
**dadurch gekennzeichnet, daß**
das obere Halteteil (8) und ein Gleitklotz (5) mit daran ausgebildetem Hauptlager (B) in Z-Richtung verschiebbar gelagert und einstellbar sind und zwischen den Schenkeln (9, 10) eine an beiden Enden in diesen drehbar gelagerte und in der Länge einstellbare Strebe (13) vorgesehen ist.

2. Pedalwerk gemäß Anspruch 1, **dadurch gekennzeichnet, daß** das obere Halteteil (8) und der Gleitklotz (5) an einer Führungsschwinge (6) gelagert sind, und eine Hauptlagerkoppel (3) und eine Stößellagerkoppel (4) vorgesehen sind, deren eines Ende jeweils an einem feststehenden Lagerbock (1) und deren anderes freies Ende im Hauptlager (B) oder in einem Stößellager (A) drehbar gelagert ist, wobei das Stößellager (A) an der Führungsschwinge (6) ausgebildet ist.

3. Pedalwerk gemäß Anspruch 1 oder 2, **dadurch gekennzeichnet, daß** die Einstelleinrichtung für die Trittplatte (12) **dadurch** gebildet wird, daß an beiden Schenkeln (9, 10) je eine Mutter kardanisch gelagert ist und eine Gewindestange (13) die beiden Muttern durchsetzt, wobei die Gewindestange (13) im Eingriffsbereich mit den beiden Muttern jeweils ein gegensinnig steigendes Gewinde aufweist.

4. Pedalwerk gemäß Anspruch 2 oder 3, **dadurch gekennzeichnet, daß** in der Führungsschwinge (6) integriert eine Gewindestange (7) so angeordnet ist, daß sie mit Verzahnungen des oberen Halteteils (8) und des Gleitklotzes (5) in Eingriff steht, wobei die Gewindestange (7) im Eingriffsbereich mit den beiden Teilen jeweils ein gegensinnig steigendes Gewinde aufweist.

5. Pedalwerk gemäß Anspruch 3 oder 4, **dadurch gekennzeichnet, daß** die Steigungen des Rechts- und des Linksgewindes unterschiedlich sind und zueinander im Verhältnis des Übersetzungsverhältnisses ü der Hebelarme zwischen einem Druckpunkt (C) auf der Trittplatte (12) und Hauptlager (B) sowie zwischen Hauptlager (B) und Stößellager (A) stehen.

6. Pedalwerk gemäß einem der Ansprüche 1 bis 5, **dadurch gekennzeichnet, daß** oberes Halteteil (8) und Gleitklotz (5) über einen Seilzug (2) und ein Umlenkgetriebe verbunden sind.

7. Pedalwerk gemäß einem der Ansprüche 1 bis 6, **dadurch gekennzeichnet, daß** die Teile des Viergelenk-Parallogramms so ausgelegt sind, daß die Verstellung des Pedals in X-Richtung entlang eines horizontalen Weges verläuft.

8. Pedalwerk gemäß einem der Ansprüche 1 bis 7, **dadurch gekennzeichnet, daß** der in X-Richtung hintere Schenkel (10) etwas länger ist als der Schenkel (9), wobei beide Schenkel am oberen Halteteil (8) auf einer Höhe angelenkt sind.

9. Pedalwerk gemäß einem der Ansprüche 2 bis 8, **dadurch gekennzeichnet, daß** die Längen der beiden Koppeln (3, 4) des kinematischen Getriebes in Abstimmung auf den Lagerbock (1) so ausgelegt sind, daß die Wirkllinie des Druckpunktes C bei Betätigung in einer vorgegebenen Höhenlage und auf einer weitgehend horizontalen Bahn verläuft.

10. Pedalwerk gemäß einem der Ansprüche 3 bis 9, **dadurch gekennzeichnet, daß** zumindest eine der Gewindestangen (7, 13) für die Verstellung in X- und Z-Richtung motorisch angetrieben ist.

11. Pedalwerk gemäß einem der Ansprüche 1 bis 10, **dadurch gekennzeichnet, daß** eine Fußablage vorgesehen ist, die entsprechend der Verstellung der Trittplatte verstellbar ist.

## Claims

1. A pedal mechanism, having
a four-bar parallelogram which is formed from an upper holding part (8), a lower holding link (11) with footplate (12) attached thereto, and two legs (9, 10) which are arranged roughly parallel and are in each case mounted rotatably by one end on the upper holding part (8) and by the other end on the lower holding link (11), the pedal mechanism being pivotable about a main bearing (B),
and an adjusting device for adjustment of the footplate (11), predominantly in the X direction, being provided,
**characterized in**
**that** the upper holding part (8) and a sliding block (5) with a main bearing (B) designed thereon are mounted displaceably and adjustably in the Z direction, and a length-adjustable strut (13) is provided between the legs (9, 10), which is mounted rotatably in these at both ends.

2. The pedal mechanism as claimed in claim 1, **characterized in that** the upper holding part (8) and the sliding block (5) are mounted on a guide rocker (6), and a main bearing connecting rod (3) and a pushrod bearing connecting rod (4) are provided, one end of which is in each case mounted rotatably on a stationary bearing block (1) and the other, free end of which is mounted rotatably in the main bearing (B) or in a pushrod bearing (A), the pushrod bearing (A) being designed on the guide rocker (6).

3. The pedal mechanism as claimed in claim 1 or 2, **characterized in that** the adjusting device for the footplate (12) is formed by a nut being mounted by cardan means on each of the two legs (9, 10) and a threaded rod (13) passing through the two nuts, the threaded rod (13) having an oppositely directed thread in each case in the engagement region with the two nuts.

4. The pedal mechanism as claimed in claim 2 or 3, **characterized in that** a threaded rod (7) integrated in the guide rocker (6) is arranged in such a manner that it is in engagement with toothings of the upper holding part (8) and of the sliding block (5), the threaded rod (7) having an oppositely directed thread in each case in the engagement region with the two parts.

5. The pedal mechanism as claimed in claim 3 or 4, **characterized in that** the pitches of the right-hand thread and of the left-hand thread are different and the ratio they bear to one another is the transmission ratio ü of the lever arms between a pressure point (C) on the footplate (12) and the main bearing (B) and between the main bearing (B) and the pushrod bearing (A).

6. The pedal mechanism as claimed in one of claims 1 to 5, **characterized in that** the upper holding part (8) and the sliding block (5) are connected via a cable pull (2) and a deflection mechanism.

7. The pedal mechanism as claimed in one of claims 1 , **characterized in that** the parts of the four-bar parallelogram are configured in such a manner that the adjustment of the pedal in the X direction runs along a horizontal path.

8. The pedal mechanism as claimed in one of claims 1 to 7, **characterized in that** the rear leg (10) in the X direction is slightly longer than the leg (9), both legs being articulated on a level on the upper holding part (8).

9. The pedal mechanism as claimed in one of claims 2 to 8, **characterized in that** the lengths of the two connecting rods (3, 4) of the kinematic linkage are configured in coordination with the bearing block (1) in such a manner that the line of action of the pressure point C runs in a predetermined height position and on a largely horizontal path on operation.

10. The pedal mechanism as claimed in one of claims 3 to 9, **characterized in that** at least one of the threaded rods (7, 13) for the adjustment in the X direction and the Z direction is motor-driven.

11. The pedal mechanism as claimed in one of claims 1 to 10, **characterized in that** a footrest is provided, which can be adjusted corresponding to the adjustment of the footplate.

## Revendications

1. Mécanisme à pédale comportant un parallélogramme à quatre articulations, lequel mécanisme est constitué d'une pièce de support supérieure (8), d'un étrier de support inférieur (11) auquel est fixée une plaque de pédale (12) et deux branches (9, 10) qui sont disposées à peu près parallèlement et dont une extrémité est montée à rotation sur la pièce de support supérieure (8) et dont l'autre extrémité est montée à rotation sur l'étrier de support inférieur (11), le mécanisme à pédale étant apte à pivoter autour d'un palier principal (B) et un dispositif de réglage étant prévu pour régler la plaque de pédale (11) principalement dans la direction X,
**caractérisé en ce que** la pièce de support supérieure (8) et un glisseur (5) sur lequel est conformé un palier principal (B) sont montés de façon à être mobiles et réglables dans la direction Z et **en ce qu'**il est prévu entre les deux branches (9, 10) un montant (13) réglable en longueur et monté à rotation aux deux extrémités dans ces branches.

2. Mécanisme à pédale selon la revendication 1, **caractérisé en ce que** la pièce de support supérieure (8) et le glisseur (5) sont montés sur une coulisse de guidage (6) et **en ce qu'**il est prévu une bielle de palier principal (3) et une bielle de palier à coulisseau (4) dont une extrémité est montée à rotation sur un support de palier fixe (1) et dont l'autre extrémité libre est montée à rotation dans le palier principal (B) ou dans un palier à coulisseau (A), le palier à coulisseau (A) étant conformé sur la coulisse de guidage (6).

3. Mécanisme à pédale selon la revendication 1 ou 2, **caractérisé en ce que** le dispositif de réglage de la plaque de pédale (12) est formé de telle sorte qu'un écrou est monté à la Cardan sur chacune des deux branches (9, 10) et **en ce qu'**une barre filetée (13) traverse les deux écrous, la barre filetée (13) comportant dans la région d'engagement avec chacun des deux écrous un filetage de pas inverse.

4. Mécanisme à pédale selon la revendication 2 ou 3, **caractérisé en ce qu'**une barre filetée (7) est disposée de façon intégrée dans la coulisse de guidage (6) de manière à venir en engagement avec les dentures de la pièce de support supérieure (8) et du glisseur (5), la barre filetée (7) comportant dans la région d'engagement avec chacune des deux pièces un filetage de pas inverse.

5. Mécanisme à pédale selon la revendication 3 ou 4, **caractérisé en ce que** le pas du filetage à gauche et le pas du filetage à droite sont différents et le rapport entre eux est égale au rapport de multiplication des bras de levier entre un point de pression (C) sur la plaque de pédale (12) et le palier de principal (b) ainsi qu'entre le palier principal (B) et le palier à coulisse (A).

6. Mécanisme à pédale selon l'une des revendications 1 à 5, **caractérisé en ce que** la pièce de support supérieure (8) et le glisseur (5) sont reliés par un câble (2) et une transmission de renvoi.

7. Mécanisme selon l'une des revendications 1 à 6, **caractérisé en ce que** les pièces du parallélogramme à quatre articulations sont dimensionnées de telle sorte que le déplacement de la pédale dans la direction X se fait le long d'un chemin horizontal.

8. Mécanisme à pédale selon l'une des revendications 1 à 7, **caractérisé en ce que** la branche arrière (10) dans la direction X est légèrement plus longue que la branche (9), les deux branches étant articulées au niveau de la pièce de support supérieur (8) jusqu'à une certaine hauteur.

9. Mécanisme à pédale selon l'une des revendications 2 à 8, **caractérisé en ce que** la longueur des deux bielles (3, 4) de la transmission cinématique est dimensionnée en se réglant sur le support de palier (1) de sorte que la ligne active du point de pression C s'étend en fonctionnement à une position en hauteur prédéterminée et sur une trajectoire quasiment horizontale.

10. Mécanisme à pédale selon l'une des revendications 3 à 9, **caractérisé en ce qu'**au moins l'une des barres filetées (7, 13) est entraînée par moteur pour le réglage dans la direction X et Z.

11. Mécanisme à pédale selon l'une des revendications 1 à 10, **caractérisé en ce qu'**il est prévu un repose-pied qui est réglable conformément au réglage de la plaque de pédale.
